# EUROPÄISCHE PATENTSCHRIFT

(11) **EP 4 037 914 B1**
(45) Veröffentlichungstag und Bekanntmachung des Hinweises auf die Patenterteilung: **26.03.2025**
(21) Anmeldenummer: 20761785.3
(22) Anmeldetag: 21.08.2020
(51) Int. Cl.: B42D 25/435, B42D 25/44, B42D 25/455, B42D 25/46, B42D 25/346, B42D 25/328, B42D 25/324, B42D 25/373, B42D 25/351, B42D 25/23, B42D 25/24, G07D 7/12

(54) **PERSONALISIERUNG EINER MEHRZAHL VON SICHERHEITSELEMENTEN**
PERSONALIZING A PLURALITY OF SECURITY ELEMENTS
PERSONNALISATION D'UNE PLURALITÉ D'ÉLÉMENTS DE SÉCURITÉ

(30) Priorität: 02.10.2019 DE 102019126674
(43) Veröffentlichungstag der Anmeldung: 10.08.2022
(73) Patentinhaber: Bundesdruckerei GmbH, 10969 Berlin (DE)
(72) Erfinder: BOSIEN, Andreas, 15712 Königs Wusterhausen (DE); KNEBEL, Michael, 13086 Berlin (DE); FERBER, Alexander, 12103 Berlin (DE); BIELESCH, Ulrich, 56132 Frücht (DE); KLÜNDER, Kathrin, 10179 Berlin (DE); GAHLBECK, Jeffry, 15517 Fürstenwalde (DE); SPRENGER, Martin, 10317 Berlin (DE); KUNATH, Christian, 12203 Berlin (DE)
(74) Vertreter: Richardt Patentanwälte PartG mbB
(86) Internationale Anmeldenummer: PCT/EP2020/073573
(87) Internationale Veröffentlichungsnummer: WO 2021/063599

(56) Entgegenhaltungen:
- WO-A1-2011/161114
- WO-A1-2012/046213
- WO-A1-2019/034398
- US-A1- 2012 091 704

## Beschreibung

Die Erfindung betrifft ein Verfahren zum Personalisieren eines Ausweis-, Wert- oder Sicherheitsdokuments, ein personalisiertes Ausweis-, Wert- oder Sicherheitsdokument, eine Personalisierungsvorrichtung zum Personalisieren eines Ausweis-, Wert- oder Sicherheitsdokuments, ein Verfahren zum Prüfen einer Personalisierung eines Ausweis-, Wert- oder Sicherheitsdokuments sowie eine Prüfvorrichtung zum Prüfen einer Personalisierung eines Ausweis-, Wert- oder Sicherheitsdokuments.

Ausweis-, Wert- oder Sicherheitsdokumente werden beispielsweise mittels Personalisierung einer bestimmten Person zugeordnet und sollen etwa im Falle eines Ausweisdokuments einer Authentifizierung oder Identifizierung der entsprechenden Person dienen. Basierend auf dieser Zuordnung kann die entsprechende Person das personalisierten Ausweis-, Wert- oder Sicherheitsdokuments beispielsweise zum Nachweis ihrer Identität, einer Zugangsberechtigung, einer Nutzungsberechtigung und/oder eine Transaktionsberechtigung nutzen. Dabei unterliegen Ausweis-, Wert- oder Sicherheitsdokumente der Gefahr von Manipulationen, wie etwa Nachahmung, Duplizierung und/oder Verfälschung. Eine wichtige Herausforderung an ein Ausweis-, Wert- oder Sicherheitsdokument ist daher, ein Schutz gegen solche Manipulationen.

Die US 2012/091704 A1 beschreibt ein Sicherheitsmerkmal mit einem Sicherheitsmuster für Identifikationsdokumente. Dazu umfasst das Identifikationsdokument mindestens zwei Aufbauschichten, eine erste Beschichtung innerhalb des Dokuments zwischen zwei Aufbauschichten, wobei die Beschichtung unter vorbestimmten Beleuchtungsbedingungen erkennbar wird. Ferner umfasst es eine Anordnung von Mikrolöchern durch wenigstens eine der Schichten, um das Erkennen der ersten Beschichtung unter den vorbestimmten Bedingungen zu ermöglichen, wobei die Anordnung von Mikrolöchern zusammen mit der durch die Mikrolöcher erkennbaren Beschichtung, das Sicherheitsmuster zeichnen.

Die WO 2011 /161114 A1 beschreibt ein Verfahren sowie eine Vorrichtung zum Herstellen eines Sicherheitsdokuments sowie ein Sicherheitsdokument. Hierbei werden in ein Substrat eines Sicherheitsdokuments an der Oberfläche Löcher eingebracht und in diese wird eine Tinte appliziert. Die Tinte umfasst Farbmittel, die in das Substrat diffundieren. Die drucktechnisch aufgebrachte Tinte wird tiefer in das Dokument eingebracht als eine lediglich auf die Oberfläche aufgedruckte Tinte und ist so besser gegen eine Verfälschung und/oder Beschädigung während der Nutzung geschützt.

Die WO 2012/046213 A1 beschreibt eine Sicherheitsstruktur, die umfasst: einen ersten Satz von Mikroperforationen, die alle einen einzigen ersten Winkel zur Normalen der Struktur bilden und ein erstes Muster definieren, das sichtbar ist, wenn es in einer Beobachtungsrichtung betrachtet wird, die mit der Achse der Mikroperforationen des ersten Satzes zusammenfällt; und einen zweiten Satz von Mikroperforationen, die alle einen einzigen zweiten Winkel zur Normalen der Struktur bilden, der sich von dem ersten Winkel unterscheidet, wobei der zweite Satz ein zweites Muster definiert, das sichtbar ist, wenn es in einer Beobachtungsrichtung betrachtet wird, die mit der Achse der Mikroperforationen des zweiten Satzes zusammenfällt.

Die WO 2019/034398 A1 beschreibt ein Dokument, ein Verfahren zur Herstellung eines Dokuments sowie eine Vorrichtung zur Durchführung des Verfahrens. Das Dokument, insbesondere eine Banknote, ein Ausweisdokument, ein Visum oder ein Wertpapier, umfasst hierbei ein Trägersubstrat und eine Dekorlage, wobei das ein- oder mehrschichtige Trägersubstrat eine Oberseite und eine Unterseite aufweist und die Dekorlage auf die Oberseite des Trägersubstrats aufgebracht ist, und wobei zumindest eine Schicht des Trägersubstrats in ein oder mehreren ersten Bereichen mittels eines Lasers derart durchbrochen ist, dass die Dekorlage in den ein oder mehreren ersten Bereichen bei Betrachtung des Dokuments von der Unterseite des Trägersubstrats her sichtbar ist.

Der Erfindung liegt die Aufgabe zugrunde, ein verbessertes Verfahren zum Personalisieren von Ausweis-, Wert- oder Sicherheitsdokumenten zu schaffen.

Die der Erfindung zugrunde liegende Aufgabe wird jeweils mit den Merkmalen der unabhängigen Patentansprüche gelöst. Ausführungsformen der Erfindung sind in den abhängigen Patentansprüchen angegeben.

Ausführungsformen umfassen ein in Anspruch 1 definiertes Verfahren zum Personalisieren eines Ausweis-, Wert- oder Sicherheitsdokuments.

Unter einem "Ausweis-, Wert- oder Sicherheitsdokument" wird im Folgenden ein papier- und/oder kunststoffbasiertes Dokument verstanden, auf bzw. in welchem personenspezifische und/oder dokumenttypspezifische Informationen optisch und/oder elektronisch lesbar eingebracht sind, die eine Identifizierung des Nutzers oder des Dokuments, beispielsweise für die Freigabe bestimmter Dienste oder Funktionen ermöglichen. Darunter fallen zum Beispiel Ausweisdokumente, insbesondere Reisepässe, Personalausweise, Visa sowie Führerscheine, Fahrzeugscheine, Fahrzeugbriefe, Firmenausweise, Gesundheitskarten oder andere ID-Dokumente ebenso wie Chipkarten, Zahlungsmittel, insbesondere Bankkarten, Kreditkarten, Frachtbriefe oder sonstige Berechtigungsnachweise. Wertdokumente können insbesondere auch Wertpapiere oder Wertgutscheine sein. Ebenso kann es sich bei einem Dokument beispielsweise um eine Zugangskarte handeln.

Der Verbundkörper umfasst eine Mehrzahl von Materialschichten, welche beispielsweise in Form von Materialbögen bereitgestellt unter Verwendung eines Laminierverfahrens zu einem kartenförmigen Körper verbunden werden. Als Materialien der Materialschichten können beispielsweise Papier, Pappe, Kunststoffe und/oder Metallfolien Verwendung finden. Ein Materialbogen kann auch Kombinationen dieser Materialen umfassen. Beispielsweise handelt es sich bei ein oder mehreren der Materialschichten um laminationsfähige Materialschichten bestehend vorzugsweise aus thermoplastischem Kunststoff. Einzelne Materialschichten, welche nicht aus laminationsfähigem Material bestehen, sind beispielsweise zwischen laminationsfähigen Materialschichten angeordnet. Beispielhafte Materialen, welche laminationsfähige Materialschichten umfassen, sind Polycarbonat (PC), Polyvinylchlorid (PVC), Polyester, beispielsweise Polyethylenterephthalat (PET), Polyolefine, beispielsweise Polyethylen (PE) und Polypropylen (PP), Acrylnitril-Butadien-Styrol-Copolymer (ABS), Polyurethan (PU), Polyetheretherketon (PEEK) sowie weitere thermoplastisch verarbeitbare Materialien, ferner Materialverbände, kunststoffkaschierte, papierartige Materialien, wie Teslin, und andere. Besonders bevorzugt ist beispielsweise PC. Vorgenannten Materialien können in den Materialschichten auch kombiniert sein.

Bei einem Laminiervorgang werden die Materialbögen übereinander angeordnet und mit Druck und Hitze beaufschlagt, wodurch die Materialbögen bei Überschreitung der Glasübergangstemperatur an ihren Grenzflächen erweicht werden und sich miteinander verbinden, sodass eine stoffschlüssige Verbindung der Materialbögen untereinander erzielt wird. Die so verbundenen Materialbögen bilden einen Verbundkörper mit einer Mehrzahl von Materialschichten in Form der Materialbögen. Sind einzelnen Materialschichten auf Basis desselben Polymers hergestellt, so lässt sich ein zumindest abschnittsweise monolithischer Verbundkörper herstellen. In einem solchen Abschnitt sind ursprüngliche Grenzen zwischen den einzelnen Materialbögen bzw. Materialschichten anhand der Polymerstruktur nicht mehr feststellbar und ein Delaminieren wird effektiv erschwert und/oder verhindert.

Bei dem Ausweis-, Wert- oder Sicherheitsdokument kann es sich nach Ausführungsformen auch um ein buchförmiges Dokument handeln. Dabei kann der kartenförmige Verbundkörper bzw. der den kartenförmige Verbundkörper umfassende Rohling zur Herstellung einer Datenkarte vorgesehen sein, d.h. einer papier- und/oder kunststoffbasierten Karte, welche in einem Buchblock eines buchförmigen Ausweis-, Wert- oder Sicherheitsdokuments angeordnet wird und auf welcher bzw. in welche dokumentenspezifische, insbesondere personenspezifische, Informationen optisch lesbar auf- bzw. eingebracht sind, die eine Authentifizierung und/oder Identifizierung eines Nutzers des Dokuments oder des Dokuments selbst, beispielsweise für die Freigabe bestimmter Dienste oder Funktionen, ermöglichen.

Ein Ausweis-, Wert- oder Sicherheitsdokuments kann ferner ein oder mehrere elektronische Elemente umfassen, d.h. es kann auch als ein tragbares elektronisches Gerät konfiguriert sein, welches zumindest einen Prozessor, einen Datenspeicher zur Speicherung von dokumentenspezifischen Daten, wie etwa ein oder mehrere dem Inhaber des Dokuments zugeordneter Attribute, sowie eine Kommunikationsschnittstelle zum Auslesen der dokumentenspezifischen Daten aufweist. Der Speicher kann beispielsweise von dem Prozessor umfasst sein oder zusätzlich zu diesem vorgesehen sein. Vorzugsweise hat das Dokument einen gesicherten Speicherbereich zur Speicherung zumindest von Teilen der dokumentenspezifischen Daten, insbesondere von Attributen des Dokumenteninhabers, um zu verhindern, dass die in dem gesicherten Speicherbereich gespeicherten Daten in unerlaubter Weise verändert oder ohne die dafür erforderliche Berechtigung ausgelesen werden. Der Speicher stellt beispielsweise kryptographische Verfahren und/oder kryptographische Schlüssel zum Ausführen einer kryptographisch gesicherten Datenkommunikation durch den Prozessor über die Kommunikationsschnittstelle bereit. Beispielsweise umfassen ein oder mehrere der Materialschichten des Verbundkörpers die elektronischen Komponenten, etwa den Prozessor, den Datenspeicher, die Kommunikationsschnittstelle, wie eine Antenne. Ferner können Materialschichten elektronische Komponenten wie beispielsweise ein Display, eine Eingabevorrichtung und/oder Sensoren umfassen.

Unter einem "Sicherheitselement" ist ein Element zu verstehen, welches ein Sicherheitsmerkmal umfasst, das eine Manipulation des Ausweis-, Wert- oder Sicherheitsdokuments, etwa durch Nachahmung, Duplizierung und/oder Verfälschung, erschwert und/oder verhindert. Bei einem Sicherheitselement handelt es sich beispielsweise um eine körperliche Ausgestaltung eines Sicherheitsmerkmals. Anhand des Vorhandenseins, der Authentizität und/oder der Unversehrtheit der durch seine Sicherheitselemente bereitgestellten Sicherheitsmerkmale lässt sich ein Ausweis-, Wert- oder Sicherheitsdokument und damit die von dem Dokument bereitgestellten dokumentenspezifischen Informationen verifizieren.

Sicherheitsmerkmale sind beispielsweise optische Sicherheitsmerkmale, d.h. Sicherheitsmerkmale, welche sich mittels optischer Prüfverfahren verifizieren lassen. Zu Sicherheitsmerkmalen zählen beispielsweise: ein Lichtbild, d.h. eine fotografisch-realistische Wiedergabe einer Portraitansicht eines Inhabers des Ausweis-, Wert- oder Sicherheitsdokuments; eine Guilloche, d.h. ein Ornament aus mehreren ineinander verwickelten und überlappenden Linienzügen, wobei die einzelnen Linien z.B. schnurartige, oft asymmetrische, geschlossene Ellipsen oder Kreisbahnen, welche in verschiedenen Farben übereinander gedruckte Wellen- und Schleifenmuster bilden; eine Mikro-Schrift, d.h. eine gedruckte oder geprägte Schrift in einer Größe, z.B. mit einer Schrifthöhe unter 0,3 Millimeter, welche mit bloßem Auge kaum lesbar ist, sondern technische Hilfsmittel zur Vergrößerung, wie etwa eine Lupe, erforderlich machen; ein metameres System, d.h. Farbkombinationen, welche trotz unterschiedlicher spektraler Zusammensetzungen beim Betrachter den gleichen Farbeindruck hervorrufen, aber beispielsweise durch Wechsel der Lichtart, mit welcher sie bestrahlt werden, infolge eines unterschiedlichen Farbeindrucks unterschieden werden; ein Aufdruck mit fluoreszierenden, phosphoreszierenden und/oder Photonen-Hochkonversions-Farben; ein Aufdruck mit einer Infrarot-Farbe, welche nur unter Infrarotstrahlung sichtbar ist; ein Aufdruck mit optisch variablen Farben (OVI - Optical Variable Ink), bei welcher sich der Farbeindruck je nach Betrachtungswinkel ändert, da das Licht an den Farbpigmenten gebrochen, gestreut oder reflektiert wird; ein optisch variables Merkmal (OVD - Optical Variable Device), wie etwa ein Hologramm oder ein Kinegramm, ein Wasserzeichen; ein Passerdruck, bei welchem verschiedene Muster oder Symbole werden so über- oder aneinander gedruckt sind, dass sie zusammen ein bestimmtes Bild ergeben und bereits kleinste Abweichungen im Stand, d.h. so genannte Passerungenauigkeiten, leicht mit bloßem Auge erkannt werden, beispielsweise ein Durchsichtspasser; Melierfasern, welche unter UV-Licht in unterschiedlichen Farben leuchten; ein Sicherheitsfaden und/oder Sicherheitspatch, ein Druckelement mit Kippeffekt.

Unter einer "Personalisierungsinformation" ist eine dem Inhaber des Ausweis-, Wert- oder Sicherheitsdokuments zugeordnete Information zu verstehen, deren Einbringen in das Ausweis-, Wert- oder Sicherheitsdokument das entsprechende Dokument dem entsprechenden Inhaber zuordnet, beispielsweise Name, Adresse, Geburtsdatum, ID-Nummer. Die Personalisierungsinformation umfasst beispielsweise eine alphanumerische Zeichenfolge. Beispielsweise umfasst die Personalisierungsinformation eine Machine Readable Zone (MRZ), wie sie von der ICAO spezifiziert wird. Nach Ausführungsformen können die Sicherheitselemente zusätzliche Personalisierungsinformationen enthalten. Beispielswiese können ein oder mehrere der Sicherheitselemente unabhängig von der Materialabtragung bereits vorpersonalisiert sein. Beispielsweise können sie gedruckten Text mit Personalisierungsinformationen umfassen.

Ausführungsformen können den Vorteil haben, dass die Sicherheit von Personalisierungsinformationen, welche in das Ausweis-, Wert- oder Sicherheitsdokument eingebracht werden, erhöht werden kann. Die Personalisierungsinformationen werden mittels des abrasiven Bearbeitungsverfahrens in Form einer Materialabtragung bzw. eines Entfernens von Material des Verbundkörpers in diesen eingebracht. Hierzu wird beispielsweise aus bzw. von der Oberfläche des Verbundkörpers Material in einer Form abgetragen, welche der einzubringenden Personalisierungsinformation entspricht. Beispielsweise entsprechen die Konturen der Materialabtragung der entsprechenden Personalisierungsinformation. Beispielsweise stellen die Konturen eine alphanumerische Zeichenfolge dar. Nach Ausführungsformen wird die Personalisierungsinformation mittels der Materialabtragung als ein Negativ in das Ausweis-, Wert- oder Sicherheitsdokument eingebracht, d.h. die Personalisierungsinformation wird gebildet von den fehlenden Materialabschnitten. Um ein Zeichen "X" einzubringen wird beispielsweise Material in Form des Zeichens "X" entfernt. Das fehlende Material kann beispielsweise visuell, haptisch und/oder forensisch detektierbar sein. Nach einer weiteren Ausführungsform wird die Personalisierungsinformation mittels der Materialabtragung als ein Positiv in das Ausweis-, Wert- oder Sicherheitsdokument eingebracht, d.h. die Materialabtragung erfolgt dergestalt, dass Material um die wiederzugebende Personalisierungsinformation herum abgetragen wird. Mithin wird die Personalisierungsinformation von verbleibenden Materialabschnitten gebildet. Um ein Zeichen "X" einzubringen wird beispielsweise Material entlang der Außenkontouren des Zeichens "X" entfernt, wobei Material in Form des Zeichens "X" verbleibt.

Ausführungsformen können den Vorteil haben, dass die Personalisierungsinformation in mindestens zwei Sicherheitselemente eingebracht wird, durch welche sich die Materialabtragung hindurcherstreckt. Somit umfasst jedes der beiden Sicherheitselemente eine Kopie der Personalisierungsinformation. Da die entsprechende Personalisierungsinformation in Form einer im allgemeinen irreversiblen Veränderung, nämlich einer Materialabtragung, in die Sicherheitselemente eingebracht wird, wäre es für eine Manipulation des Ausweis-, Wert- oder Sicherheitsdokuments, die eine Änderung der Personalisierungsinformation erfordert, ein Ersetzen beider Sicherheitselemente notwendig. Da es sich bei den entsprechenden Sicherheitselementen um Bestandteile unterschiedlicher Materialebenen des Verbundkörpers handelt, wäre dies im Allgemeinen nicht möglich, ohne das Ausweis-, Wert- oder Sicherheitsdokument zu beschädigen. Beispielsweise sind die Materialschichten des Verbundkörpers derart miteinander verbunden, etwa mittels Laminierens, dass sich die Materialschichten nicht zerstörungsfrei voneinander trennen lassen. Hinzu kommt, dass Sicherheitselemente darauf ausgelegt sind nur mit hohem Aufwand herstellbar zu sein, um eine Nachahmung, Duplizierung und/oder Verfälschung möglichst weitgehend zu erschweren und/oder zu verhindern.

Ein weiterer Vorteil besteht in dem gemeinsamen Personalisieren beider Sicherheitselemente. So kann beispielsweise ein deckungsgleiches Einbringen der Personalisierungsinformation sichergestellt werden. Die entsprechende Personalisierungsinformation ist somit in Sicherheitselementen unterschiedlicher Materialschichten enthalten, wobei die Personalisierungsinformationen der einzelnen Sicherheitselemente exakt, d.h. deckungsgleich, übereinander angeordnet sind. Unter einem deckungsgleichen Einbringen ist ein Einbringen zu verstehen, bei welchem die in verschiedenen Sicherheitselemente eingebrachten Kopien der Personalisierungsinformation in Form und Größe gleich und so übereinander angeordnet sind, dass sie sich exakt überdecken, d.h. dass beispielsweise bei einer Ansicht senkrecht von oben auf eine Oberfläche des Ausweis-, Wert- oder Sicherheitsdokuments die Konturen der Kopien exakt zusammenfallen. So können mittels der Materialabtragung beispielsweise in einem einzigen Produktionsschritt mehrere Kopien einer Personalisierungsinformation in eine Mehrzahl von Materialschichten, insbesondere in eine Mehrzahl von Sicherheitselementen, des Ausweis-, Wert- oder Sicherheitsdokuments eingebracht werden. Eine Mehrzahl von Kopien der Personalisierungsinformation ist hier so zu verstehen, dass sich die Materialabtragung durch mehrere Materialschichten und mehrere Sicherheitselemente hindurch erstreckt, wobei das fehlende Material in jeder Materialschicht und/oder in jedem Sicherheitselement jeweils eine Kopie der Personalisierungsinformationen in Form eines Negativs der Personalisierungsinformation bildet. Alternativ können die Kopien der Personalisierungsinformationen auch jeweils in Form eines Positivs eingebracht sein, wobei das fehlende Material in jeder Materialschicht und/oder in jedem Sicherheitselement jeweils Konturen der Personalisierungsinformationen bildet. Die Personalisierungsinformationen selbst werden in diesem Fall von dem verbliebenen Material gebildet.

Nach Ausführungsformen umfassen die beiden Sicherheitselement jeweils zumindest ein Sicherheitsmerkmal. Bei den beiden Sicherheitsmerkmalen handelt es sich um zwei unterschiedliche Sicherheitsmerkmale, welche unter Verwendung unterschiedlicher Verifikationsverfahren sichtbar sind.

Unter einem "Verifikationsverfahren" wird ein Verfahren verstanden, mittels dessen ein Sicherheitsmerkmal verifiziert, d.h. auf seine Gültigkeit, überprüft wird. Ein Verifikationsverfahren kann eine Reproduktion, d.h. beispielsweise eine Visualisierung, des Sicherheitsmerkmals zum Zwecke seiner Verifikation umfassen. Beispielsweise kann ein Prüfkriterium für die Verifikation des Sicherheitsmerkmals darin bestehen, dass es unter vorbestimmten Visualisierungsparametern sichtbar wird. Beispielsweise wird ein entsprechendes Sicherheitsmerkmal nur unter diesen vorbestimmten Visualisierungsparametern sichtbar. Im Zuge des Verifikationsverfahrens wird beispielsweise das Vorhandensein des Sicherheitsmerkmals sowie seine Eigenschaften, wie etwa seine Authentizität und/oder Unversehrtheit, überprüft. Bei einem Verifikationsverfahren handelt es sich beispielsweise um ein Verfahren mittels dessen ein optisches Sicherheitsmerkmal sichtbar gemacht werden kann. So kann das Verifikationsverfahren beispielsweise eine Bestrahlung mit Licht einer bestimmten Wellenlänge und/oder eines bestimmten Wellenlängenbereichs, unter einem bestimmten Winkel relativ zum Sicherheitselement und/oder unter einer Folge unterschiedlicher Winkel relativ zum Sicherheitselement umfassen, wodurch charakteristische Eigenschaften des Sicherheitselements geprüft werden können. Diese Eigenschaften umfassen beispielsweise Reflexions-, Absorptions- und/oder Transmissionseigenschaften.

Ausführungsformen können den Vorteil haben, dass die unterschiedlichen Sicherheitsmerkmale, die jeweils mittels unterschiedlicher Verifikationsverfahren sichtbar sind, und somit auch die in die entsprechenden Sicherheitsmerkmale eingebrachten Kopien der Personalisierungsinformation jeweils unter Verwendung unterschiedlicher Verifikationsverfahren sichtbar sind. Somit kann das Vorhandensein der einzelnen Kopien und/oder deren Eigenschaften jeweils individuell mittels unterschiedlicher Verifikationsverfahren geprüft werden. Beispielsweise handelt es sich bei dem ersten Sicherheitselement um ein Hologramm, etwa eines Lichtbilds des Inhabers des Ausweis-, Wert- oder Sicherheitsdokuments. Dieses Hologramm ist beispielsweise durch Bestrahlung mit sichtbarem Licht unter einem bestimmten Winkel relativ zur Oberfläche des Holograms bzw. des Ausweis-, Wert- oder Sicherheitsdokuments. sichtbar. Wird als Verifikationsverfahren eine Bestrahlung mit Licht im sichtbaren Spektrum unter dem entsprechenden Winkel verwendet, so ist das Hologramm sichtbar und zugleich die in das Hologramm als Negativ und/oder Positiv mittels Materialabtragung eingebrachte Kopie der Personalisierungsinformation. Bei dem zweiten Sicherheitselement kann es sich beispielsweise um eine farbige fotografisch-realistische Wiedergabe des Lichtbilds des Inhabers des Ausweis-, Wert- oder Sicherheitsdokuments handeln, welche bei ausreichender Bestrahlung mit Licht im sichtbaren Spektrum unter beliebigen Einstrahlwinkeln sichtbar ist. Wird als Verifikationsverfahren eine Bestrahlung mit Licht im sichtbaren Spektrum unter einem Winkel verwendet, unter welchem das erste Sicherheitselement in Form des Hologramms nicht sichtbar ist, so ist allein die farbige Wiedergabe des Lichtbilds des Inhabers sichtbar und mit dieser zugleich die in das Lichtbild mittels fehlender Bildabschnitte eingebrachte Personalisierungsinformation.

Nach Ausführungsformen umfassen die unterschiedlichen Verifikationsverfahren zumindest zwei der folgenden unterschiedlichen Verifikationsverfahren: Bestrahlung mit Licht im sichtbaren Spektrum, Durchlichtbestrahlung im sichtbaren Spektrum, Seitenlichtbestrahlung im sichtbaren Spektrum, Bestrahlung mit UV-Licht, Bestrahlung mit IR-Licht.

Bei Seitenlichtbestrahlung erfolgt eine Bestrahlung der Oberfläche des Ausweis-, Wert- oder Sicherheitsdokuments, welche betrachtet wird unter einem nicht rechten Winkel. Bei einer Durchlichtbestrahlung erfolgt eine Bestrahlung des Ausweis-, Wert- oder Sicherheitsdokuments von einer Rückseite, während das entsprechende Ausweis-, Wert- oder Sicherheitsdokument von der Vorderseite betrachtet wird. Erstreckt sich die Materialabtrag tief genug in den Verbundkörper des Ausweis-, Wert- oder Sicherheitsdokuments hinein, so kann ein Teil des Lichts im Bereich der Materialabtragung aufgrund der geringeren Dicke und/oder Materialeigenschaften der verbleibenden Materialschichten mittels Transmission hindurchgelangen, während das Licht in den anderen Bereichen des Verbundkörpers, in welchen kein Material abgetragen wurde, aufgrund der verbliebenen Materialschichten, z.B. deren Dicke und/oder Materialeigenschaften, nicht hindurchgelangt. Somit wird die Personalisierungsinformation bei Durchlicht aufgrund des durch die Materialabtragung hindurchgelangenden Lichts sichtbar. Nach Ausführungsformen kann auch die Bestrahlung mit UV- oder IR-Licht in Form von Durchlicht oder Seitenlichtbestrahlung erfolgen.

Nach Ausführungsformen erstreckt sich die Materialabtragung ausgehend von der Oberfläche des Verbundkörpers durch eine Anzahl von Materialschichten hindurch, welche geringer als die von dem Verbundkörper umfasste Mehrzahl von Materialschichten ist. Ausführungsformen können den Vorteil haben, dass sich die Materialabtragung nur durch eine vordefinierte Anzahl an Materialschichten hindurch erstreckt, was erhöhte Anforderungen an die Präzision des abrasiven Bearbeitungsverfahrens stellen kann. Hierdurch können Fälschungen von Personalisierungsinformationen erschwert werden.

Nach Ausführungsformen erstreckt sich die Materialabtragung ausgehend von der Oberfläche des Verbundkörpers durch alle Materialschichten des Verbundkörpers hindurch. Ausführungsformen können den Vorteil haben, dass es sich bei der Materialabtragung um eine vollständige Perforierung des Verbundkörpers handelt und sich die entsprechende Personalisierungsinformation somit in allen Materialschichten des Verbundkörpers wiederfindet.

Nach Ausführungsformen umfasst der Verbundkörper mehr als zwei Sicherheitselemente, welche übereinander angeordnet sind, sodass sie sich zumindest teilweise überdecken. Die Materialabtragung erstreckt sich durch die mehr als zwei Sicherheitselemente hindurch. Ausführungsformen können den Vorteil haben, dass die entsprechende Personalisierungsinformation in mehr als zwei Sicherheitsmerkmale eingebracht werden kann. Dadurch kann die Sicherheit des Ausweis-, Wert- oder Sicherheitsdokuments weiter erhöht werden.

Nach Ausführungsformen die mehr als zwei Sicherheitselemente jeweils zumindest ein Sicherheitsmerkmal umfassen. Bei den mehr als zwei Sicherheitsmerkmalen handelt es sich jeweils um unterschiedliche Sicherheitsmerkmale, welche unter Verwendung unterschiedlicher Verifikationsverfahren sichtbar sind. Ausführungsformen können den Vorteil haben, dass Kopien der Personalisierungsinformation in den unterschiedlichen Sicherheitselementen durch mehr als zwei unterschiedliche Verifikationsverfahren sichtbar gemacht werden können.

Nach Ausführungsformen erfolgt die Materialabtragung mittels des abrasiven Bearbeitungsverfahrens ausgehend von der Oberfläche des Verbundkörpers. Nach Ausführungsformen erfolgt die Materialabtragung in einem kontinuierlichen Bearbeitungsvorgang.

Ausführungsformen können den Vorteil haben, dass ein effektives und effizientes Einbringen der Personalisierungsinformation ermöglicht wird. Erfolgt die Einbringung in einem kontinuierlichen Bearbeitungsvorgang, so kann dies nicht nur die notwendige Bearbeitungszeit verkürzen, sondern auch zu einer hohen Präzision der Deckungsgleichheit der eingebrachten Personalisierungsinformation in den unterschiedlichen Materialschichten führen. Somit kann die Deckungsgleichheit beispielsweise mit einer Null-Toleranz implementiert werden.

Nach Ausführungsformen umfasst das abrasiven Bearbeitungsverfahren ein Abtragen von Material unter Verwendung eines Lasers. Ausführungsformen können den Vorteil haben, dass durch Verwendung eines Lasers Material effizient und effektiv abgetragen bzw. entfernt werden kann. Durch die Bestrahlung mit einem Laser wird das entsprechende Material beispielsweise verdampft und dadurch entfernt. Je nach Material wird eine flüssige und/oder gasförmige Phase des Materials ausgetragen. Bei dem Laser kann es sich beispielsweise um einen gepulsten Laser handeln. Bei dem gepulsten Laser kann es sich etwa um einen Picosekunden-, Femtosekunden- oder Attosekundenlaser mit Pulsdauern in der Größenordnung von Pico-, Femto- bzw. Attosekunden handeln. Mittels kurzer intensiver Pulse kann das Material fast ohne Wärmeeinflusszone oder Schmelze ausgetragen werden. Über die Einstellung der eingebrachten Energie kann beispielsweise die Tiefe eingestellt werden, bis in welche Material entfernt wird. Somit kann präzise festgelegt werden, durch wie viele Materialschichten hindurch und damit durch wie viele Sicherheitselemente hindurch eine Materialentfernung erfolgen soll. Bei dem Laser kann es sich beispielsweise um einen Gaslaser, etwa mit CO₂, einen Farbstofflaser, etwa mit einer flüssigen Farbstofflösung, oder einen Festkörperlaser, etwa mit einem Rubinkristall oder Halbleitermaterial, handeln.

Nach Ausführungsformen umfasst das abrasiven Bearbeitungsverfahren ein Abtragen von Material unter Verwendung eines spanenden Bearbeitungswerkzeugs. Nach Ausführungsformen erfolgt das Abtragen von Material unter Verwendung eines vorzugsweise eines Fräswerkzeugs. Ausführungsformen können den Vorteil haben, dass eine effektive und effiziente Materialabtragung ermöglicht wird. Beispielsweise kann es sich bei der spanenden Bearbeitung um ein Fräsverfahren handeln, bei welchem mittels eines Fräswerkzeugs Material spanabhebend entfernt wird.

Nach Ausführungsformen handelt es sich bei den Sicherheitselementen um Sicherheitselemente aus der folgenden Gruppe: ein holographisches Sicherheitselement, ein metallisiertes Sicherheitselement, ein farbiges Sicherheitselement, ein fluoreszierendes Sicherheitselement. Ausführungsformen können den Vorteil haben, dass Kopien der Personalisierungsinformation in vielfältige Arten von Sicherheitselementen eingebracht werden können.

Nach Ausführungsformen stellt die Materialabtragung ein weiteres Sicherheitsmerkmal bereit, welches unter Verwendung eines weiteren Verifikationsverfahrens sichtbar ist.

Ausführungsformen können den Vorteil haben, dass durch das Sicherheitsmerkmal selbst eine Wiedergabe mittels eines weiteren Verifikationsverfahrens implementiert werden kann. Beispielsweise kann es sich bei diesem weiteren Verifikationsverfahren um das bereits beschriebene Verwenden von Durchlicht handeln. Beispielsweise gelangt bei einer Bestrahlung des Ausweis-, Wert- oder Sicherheitsdokuments mit Durchlicht kein Licht durch den Verbundkörper hindurch, d.h. der Verbundkörper ist opak für das Durchlicht, weshalb keines der Sicherheitsmerkmale des Verbundkörpers sichtbar ist. Erstreckt sich die Materialabtragung ausreichend tief in den Verbundkörper hinein, so kann zumindest teilweise Durchlicht durch den Bereich der Materialabtragung hindurchgelangen, welcher für das Durchlicht zumindest teilweise transparent ist, wodurch alleine die Personalisierungsinformation sichtbar wird. Ein weiteres Beispiel umfasst ein Einbringen von Material in die Materialabtragung, welches durch ein weiteres Verifikationsverfahren sichtbar ist. Beispielsweise kann es sich um ein fluoreszierendes Material, wie etwa einen fluoreszierenden Lack zur Versiegelung der Materialabtragung, handeln. Ein weiteres Beispiel bildet eine Materialabtragung durch eine Polycarbonat-Schicht des Verbundkörpers hindurch. Es hat sich gezeigt, dass bei einer Materialabtragung durch eine Polycarbonat-Schicht hindurch die Konturen der Materialabtragung in der Polycarbonat-Schicht unter UV-Licht sichtbar sind.

Nach Ausführungsformen stellt die Materialabtragung ein haptisches Sicherheitsmerkmal bereit. Die Materialabtragung kann beispielsweise haptisch erfühlbar sein. So kann eine Materialabtragung beispielsweise bereits bei einer Abtragungstiefe von 10 bis 30 µm ausgehend von der Oberfläche des Ausweis-, Wert- oder Sicherheitsdokuments haptisch erfühlbar sein.

Nach Ausführungsformen umfasst das Verfahren ferner ein zumindest teilweises Verfüllen der Materialabtragung mit einem Füllmaterial. Ausführungsformen können den Vorteil haben, dass durch ein Verfüllen der Materialabtragung die Sicherheit des Ausweis-, Wert- oder Sicherheitsdokuments erhöht werden kann. Durch ein Verfüllen der Materialabtragung kann verhindert werden, dass innere Materialschichten des Verbundkörpers von außen zugänglich werden.

Nach Ausführungsformen umfasst das Verfahren ein vollständiges Verfüllen in Form eines Versiegelns der Materialabtragung mit dem Füllmaterial. Ein Verhindern der Zugänglichkeit von inneren Materialschichten entlang der Ränder des Verbundkörpers kann beispielsweise durch ein geeignetes Herstellungsverfahren des Verbundkörpers, wie etwa ein Laminieren mit einem Zuschneiden mittels Ultraschallschneidens, erfolgen. Infolge des Ultraschallschneidens kann es zu einem Verschmelzen und damit Versiegeln der Materialschichten im Randbereich des Verbundkörpers kommen. Erfolgt zusätzlich ein Personalisieren des Verbundkörpers mittels Materialabtragung, so kann es vorteilhaft sein, auch diese neuen Zugänge zu inneren Materialschichten zu versiegeln.

Nach Ausführungsformen umfasst das Verfüllen ein Verfüllen mit einem fluoreszierenden Material als Füllmaterial. Ausführungsformen können den Vorteil haben, dass durch ein Verfüllen mit einem fluoreszierenden Material die Verfüllung selbst unter UV-Licht sichtbar ist. Somit wird beispielsweise nicht nur eine Mehrzahl von Kopien der Personalisierungsinformation in Form von Negativen in den einzelnen Materialschichten und/oder Sicherheitselementen erzeugt, sondern zudem ein Positiv der Personalisierungsinformation in Form des fluoreszierenden Materials in den Verbundkörper eingebracht. Die einzelnen Kopien der Personalisierungsinformation, sowohl negativ als auch positiv, können beispielsweise unter Verwendung unterschiedlicher Verifikationsverfahren jeweils individuell sichtbar gemacht werden.

Ausführungsformen umfassen eine in Anspruch 12 definierte Personalisierungsvorrichtung zum Personalisieren eines Ausweis-, Wert- oder Sicherheitsdokuments.

Nach Ausführungsformen ist die Personalisierungsvorrichtung dazu konfiguriert jede der zuvor beschrieben Ausführungsformen des Personalisierungsverfahrens auszuführen.

Ausführungsformen umfassen ein in Anspruch 13 definiertes Ausweis-, Wert- oder Sicherheitsdokument.

Nach Ausführungsformen kann das Ausweis-, Wert- oder Sicherheitsdokument mittels jeder der zuvor beschrieben Ausführungsformen des personalisiert sein.

Ausführungsformen umfassen ein in Anspruch 14 definiertes Verfahren zum Prüfen einer Personalisierung eines Ausweis-, Wert- oder Sicherheitsdokuments.

Das Verfahren umfasst ein Bereitstellen des Ausweis-, Wert- oder Sicherheitsdokuments, sowie ein Prüfen, ob eine Personalisierungsinformation deckungsgleich in mindestens zwei Sicherheitselementen mindestens zweier Materialschichten eines Verbundkörpers des Ausweis-, Wert- oder Sicherheitsdokuments in Form einer Materialabtragung eingebracht ist, wobei sich die Materialabtragung von einer Oberfläche des Verbundkörpers ausgehend durch beide Sicherheitselemente hindurch erstreckt.

Das Verfahren umfasst beispielsweise ein Verwenden von unterschiedlichen Verifikationsverfahren zum Prüfen des ersten und des zweiten Sicherheitsmerkmals.

Ausführungsformen umfassen eine in Anspruch 15 definierte Prüfvorrichtung zum Prüfen einer Personalisierung eines Ausweis-, Wert- oder Sicherheitsdokuments.

Nach Ausführungsformen ist Prüfvorrichtung dazu konfiguriert unterschiedliche Verifikationsverfahren zum Prüfen des ersten und des zweiten Sicherheitsmerkmals auszuführen. Beispielsweise umfasst die Prüfvorrichtung eine Mehrzahl von Emittern, z.B. zwei, welche jeweils für eine Emission von Licht in unterschiedlichen Spektralbereichen konfiguriert sind. Alternativ kann die Prüfvorrichtung einen Emitter umfassen, welcher zur wahlweisen Emission von Licht in unterschiedlichen Spektralbereichen konfiguriert ist. Nach Ausführungsformen umfasst die Prüfvorrichtung eine Mehrzahl von Prüfsensoren, z.B. zwei, welche jeweils zum Erfassen von Licht in unterschiedlichen Spektralbereichen konfiguriert sind. Alternativ kann die Prüfvorrichtung einen Prüfsensor umfassen, welcher zum Erfassen von Licht in unterschiedlichen Spektralbereichen, wie etwa dem sichtbaren Spektrum, von UV-Licht und/oder IR-Licht, konfiguriert ist.

Im Weiteren werden Ausführungsformen der Erfindung mit Bezugnahme auf die Zeichnungen näher erläutert. Es zeigen:
- Figur 1: ein schematisches Diagramm eines exemplarischen Ausweis-, Wert- oder Sicherheitsdokuments,
- Figur 2: ein schematisches Diagramm eines Querschnitts eines Rohlings für ein exemplarisches Ausweis-, Wert- oder Sicherheitsdokument,
- Figur 3: ein schematisches Diagramm zweier Sicherheitselemente mit eingebrachter Personalisierungsinformation,
- Figur 4: ein schematisches Diagramm eines Querschnitts durch eine erste Ausführungsform der Figur 3,
- Figur 5: ein schematisches Diagramm eines exemplarischen Querschnitts durch eine zweite Ausführungsform der Figur 3,
- Figur 6: ein schematisches Diagramm eines exemplarischen Ausweis-, Wert- oder Sicherheitsdokuments unter Auflicht,
- Figur 7: ein schematisches Diagramm eines exemplarischen Ausweis-, Wert- oder Sicherheitsdokuments unter Seitenlicht,
- Figur 8: ein schematisches Diagramm eines exemplarischen Ausweis-, Wert- oder Sicherheitsdokuments unter Durchlicht,
- Figur 9: ein schematisches Diagramm eines exemplarischen Ausweis-, Wert- oder Sicherheitsdokuments unter UV-Licht,
- Figur 10: ein schematisches Diagramm einer ersten exemplarischen Personalisierungsvorrichtung zum Personalisieren eines Ausweis-, Wert- oder Sicherheitsdokuments,
- Figur 11: ein schematisches Diagramm einer zweiten exemplarischen Personalisierungsvorrichtung zum Personalisieren eines Ausweis-, Wert- oder Sicherheitsdokuments,
- Figur 12: ein schematisches Diagramm einer exemplarischen Prüfvorrichtung zum Prüfen einer Personalisierung eines Ausweis-, Wert- oder Sicherheitsdokuments,
- Figur 13: ein Flussdiagramm eines exemplarischen Verfahrens zum Personalisieren eines Wert- oder Sicherheitsdokuments und
- Figur 14: ein Flussdiagramm eines exemplarischen Verfahrens zum Prüfen einer Personalisierung eines Ausweis-, Wert- oder Sicherheitsdokuments.

Elemente der nachfolgenden Ausführungsformen, die einander entsprechen, werden mit denselben Bezugszeichen gekennzeichnet.

Figur 1 zeigt ein exemplarisches Dokument 100, d.h. ein Ausweis-, Wert- oder Sicherheitsdokument, welches einen Verbundkörper 101 mit einem ersten Sicherheitselement 102 sowie ein zweitem Sicherheitselement 104 umfasst. Bei einer Draufsicht senkrecht auf einer Oberfläche des Dokuments 100 überlappen die beiden Sicherheitselemente 102, 104 in einem Überlappbereich 106. Bei den beiden Sicherheitselementen 102, 104 handelt es sich um Sicherheitselemente, welche von unterschiedlichen Materialschichten des Dokuments 100 umfasst sind. In dem Überlappbereich 106 ist eine Materialabtragung 110 mittels eines abrasiven Bearbeitungsverfahrens eingebracht, welche eine Personalisierungsinformation in Form eines Negativs bildet, welche sich durch eine Mehrzahl von Materialschichten des Dokuments 100 hindurch erstreckt. Alternativ kann die Personalisierungsinformation auch als ein Positiv mittels der Materialabtragung 110 in die Sicherheitselemente 102, 104 eingebracht sein. Dabei erstreckt sich die Materialabtragung, welche die Personalisierungsinformation 110 bildet, sowohl durch das erste Sicherheitselement 102, als auch durch das zweite Sicherheitselement 104 hindurch. Werden die einzelnen Sicherheitselemente 102, 104 jeweils individuell sichtbar gemacht, beispielsweise durch Bestrahlung mit Licht im sichtbaren Spektrum, UV-Licht oder IR-Licht, so umfassen die einzelnen Sicherheitselemente 102, 104 jeweils als Negativ und/oder Positiv die Personalisierungsinformation 110. Das Sicherheitsdokument umfasst beispielsweise weitere Informationen und/oder Elemente 112, welche Bestandteile weiterer Materialschichten des Dokuments 100 sind. Hierbei kann es sich beispielsweise um weitere Personalisierungsinformationen und/oder Sicherheitselemente handeln. Ferner kann das Dokument 100 beispielsweise auch einen Chip umfassen, welcher in dem Dokument 100 angeordnet ist und Personalisierungsinformationen bereitstellt, die mittels eines kryptografischen Verfahrens ausgelesen werden können.

Figur 2 zeigt ein schematisches Diagramm eines Querschnitts durch einen Rohling 115 des Dokuments 100 der Figur 1, d.h. durch den Verbundkörper 101 vor der Personalisierung bzw. ohne Materialabtragung 110. Der Verbundkörper 101 umfasst eine Mehrzahl von Materialschichten 114.1-4, welche beispielsweise mittels Laminierens zu dem Verbundkörper 101 verbunden sind. Die Materialschicht 114.2 umfasst das erste Sicherheitselement 102, während die Materialschicht 114.3 das zweite Sicherheitselement 102 umfasst. Die beiden Sicherheitselemente 102, 104 sind übereinander angeordnet und überlappen in dem Überlappbereich 106. Ferner weist der Verbundkörper 101 zwei einander gegenüberliegende Oberflächen 108, 118 auf. Die Anzahl der dargestellten Materialschichten 114.1-4 ist lediglich beispielhaft. So können oberhalb und/oder unterhalb der Materialschichten 114.2, 114.3 mit den Sicherheitselementen 102, 104 jeweils ein oder mehr zusätzliche Materialschichten angeordnet sein. Diese zusätzlichen Materialschichten können nach Ausführungsformen ein oder mehrere zusätzliche Sicherheitselemente umfassen.

Figur 3 zeigt einen Ausschnitt des Dokuments 100 der Figur 1, welcher zwei Sicherheitselemente 102, 104 umfasst, die jeweils in einer anderen Materialschicht 114.1- 4 angeordnet sind. In dem Überlappbereich 106 ist die Personalisierungsinformation in Form einer Materialabtragung 110 mittels eines abrasiven Bearbeitungsverfahrens eingebracht. Die Materialabtragung 110 weist die Form einer alphanumerischen Zeichenfolge auf. Dabei erstreckt sich die Materialabtragung 110 ausgehend von der Oberfläche 108 des Dokuments 100 durch eine Mehrzahl von Materialschichten 114.1-3 des Dokuments 100 hindurch. Insbesondere erstreckt sich die Materialabtragung 110 durch das erste und das zweite Sicherheitselement 102, 104 hindurch. Somit umfasst jedes der Sicherheitselemente 102, 104 eine Kopie der Personalisierungsinformation in Form eines Negativs. Alternativ kann die Personalisierungsinformation auch als Positiv in die Sicherheitselemente 102, 104 eingebracht sein.

Figur 4 zeigt ein schematisches Diagramm eines Querschnitts durch die Darstellung gemäß Figur 3 entlang der Linie A-A. Der Querschnitt des Verbundkörpers 101 des Dokuments 100 umfasst eine Mehrzahl von Materialschichten 114.1-4. Eine Materialschicht 114.3 umfasst das zweite Sicherheitselement 104. Eine weitere Materialschicht 114.2 umfasst das erste Sicherheitselement 102. In der Darstellung gemäß Figur 4 sind die Sicherheitselemente in benachbarten Materialschichten angeordnet. Nach alternativen Ausführungsformen können ein oder mehrere weitere Materialschichten zwischen der Materialschicht 114.2 und der Materialschicht 114.3 angeordnet sein, welche die beiden Sicherheitselemente 102, 104 umfassen. Die Materialabtragung 110, welche die Personalisierungsinformation bildet, erstreckt sich von einer Oberfläche 108 des Dokuments 100 durch eine Mehrzahl von Materialschichten 114.1-3 des Dokuments 100 hindurch. Dabei erstreckt sich die Materialabtragung 110 sowohl durch das erste als auch durch das zweite Sicherheitselement 102, 104 hindurch. Nach Ausführungsformen kann das Dokument 100 oberhalb der Materialschicht 114.2 und/oder unterhalb der Materialschicht 114.3 weitere Materialschichten umfassen. Nach Ausführungsformen erstreckt sich die Materialabtragung 110 von der Oberfläche 108 des Dokuments 100 nicht bis zu einer gegenüberliegenden Oberfläche 118 vollständig durch das Dokument hindurch. Vielmehr verbleibt ein Rest 116 des Dokuments 100, welcher ein oder mehrere Materialschichten umfasst, durch welche sich die Materialabtragung nicht hindurcherstreckt. Nach alternativen Ausführungsformen erstreckt sich die Materialabtragung 110 durch alle Schichten 114.1-4 des Dokuments 100 hindurch.

Figur 5 zeigt einen zur Figur 4 identischen Querschnitt durch das Dokument 100 der Figur 3, wobei im Falle der Figur 5 die Materialabtragung 110 zusätzlich und durch Verfüllen mit einem Füllmaterial 111, beispielsweise einem fluoreszierenden Material, versiegelt ist. Somit wird ein Zugang zu den inneren Materialschichten 114.2-3 des Dokuments 100 über die Materialabtragung 110 verhindert. Das Füllmaterial 111, mit welchem die Materialabtragung 110 versiegelt ist, kann durchsichtig sein, unter bestimmten Verifikationsverfahren sichtbar sein, beispielsweise unter UV-A im Falle eines fluoreszierenden Lacks, oder unter sichtbarem Licht im Falle von Farbpigmenten, welche im sichtbaren Spektrum sichtbar sind.

Figur 6 zeigt ein schematisches Diagramm des Dokuments 100 gemäß Figuren 1 und 4, genauer gesagt der Oberfläche 108 des Verbundkörpers 101 des Dokuments 100, unter Auflicht. Bei dem ersten Sicherheitsmerkmal 102 handelt es sich beispielsweise um ein Hologramm, welches eine Darstellung des Gesichts eines Inhabers des Dokuments 100 umfasst. In einer Materialschicht unterhalb der Materialschicht, welche das erste Sicherheitselement 102 umfasst, ist das zweite Sicherheitselement 104 in Form eines Lichtbilds, d.h. einer fotografischen Abbildung, des Gesichts des Inhabers des Dokuments 100 derart angeordnet, dass sich das erste und zweite Sicherheitselement 102, 104 im Überlappbereich 106 überlappen. Im Falle des Auflichts wird das Hologramm durch Reflexion des eingestrahlten Lichts sichtbar. Die Personalisierungsinformation 110 im Überlappbereich 106 umfasst kein reflektierendes Material des Hologramms 102, weshalb diese Personalisierungsinformation mangels Lichtreflexion als Negativ sichtbar ist.

Figur 7 zeigt ein schematisches Diagramm des Dokuments 100 der Figur 6 unter Seitenlicht, d.h. Licht im sichtbaren Spektrum wird unter einem Winkel von weniger als 90° relativ zur Oberfläche 108 des Dokuments 100 angestrahlt. Das entsprechende Licht reflektiert an den Rändern der Materialabtragung 110. Diese Reflexionen unterscheiden sich von den farbigen Reflexionen des zweiten Sicherheitselements 104, da diese keine Farbpigmente der fotografischen Abbildung umfassen. Das erste Sicherheitselement 102, d.h. das Hologramm, ist unter dem Seitenlicht nicht sichtbar. Somit ist lediglich das zweite Sicherheitselement 104 sichtbar, welches die Personalisierungsinformation 110 als Negativ umfasst.

Figur 8 zeigt eine schematische Darstellung des Dokuments 100 der Figur 6 unter Durchlicht, d.h. Licht im sichtbaren Spektrum wird von der Rückseite 118 hier durch das Dokument 100 hindurchgestrahlt. Im Falle der exemplarischen Ausführungsform eines Dokuments 100 der Figur 8 wurde die Personalisierungsinformation 110 ausreichend tief in das Dokument 100 eingebracht, d.h. die Materialabtragung erstreckt sich ausreichend tief in das Dokument 100 hinein, sodass der verbleibende Rest 116 des Dokuments unterhalb der Personalisierungsinformation 110 Licht hindurchlässt, welches in die Personalisierungsinformation 110 als positiv gegenüber dem verbleibenden Verbundkörper des Dokuments 100 hervorhebt.

Figur 9 zeigt eine schematische Darstellung des Dokuments 100 der Figur 6 unter UV-A-Licht. Eine oder mehrere der Materialschichten 114.1-4 bestehen im Bereich des Überlapps aus Polycarbonat. Die Ränder der Materialabtragung, welche die Personalisierungsinformation 110 bildet, fluoreszieren in diesem Fall unter Bestrahlung mit UV-A-Licht.

Figur 10 zeigt ein schematisches Diagramm einer ersten exemplarischen Personalisierungsvorrichtung 120 zum Personalisieren eines Ausweis-, Wert- oder Sicherheitsdokuments. Die Personalisierungsvorrichtung 120 umfasst eine Aufnahme 122 zum Bereitstellen eines Rohlings 115 des Ausweis-, Wert- oder Sicherheitsdokuments, welcher den kartenförmigen Verbundkörper umfasst. Die Personalisierungsvorrichtung 120 umfasst ferner Bearbeitungswerkzeug in Form eines Lasers 124 zum Ausführen eines abrasiven Bearbeitungsverfahrens. Die Bearbeitung des Rohlings 115 wird durch ein Steuersystem 126 der Personalisierungsvorrichtung 120 gesteuert, welches einen Prozessor 128 und einen Speicher 130 mit maschinenlesbaren Programminstruktionen 132 umfasst. Ein Ausführen der maschinenlesbaren Programminstruktionen 132 durch den Prozessor 128 veranlasst das Steuersystem 126 dazu die Personalisierungsvorrichtung 120 so zu steuern, dass der Rohling 115 in einer Bearbeitungsposition zur abrasiven Bearbeitung mittels des Lasers 124 bereitgestellt wird.

Der kartenförmigen Verbundkörper des Rohlings 115 umfasst eine Mehrzahl von Materialschichten. Eine erste Materialschicht der Mehrzahl von Materialschichten umfasst ein erstes Sicherheitselement, während eine zweite Materialschicht der Mehrzahl von Materialschichten ein zweites Sicherheitselement umfasst. Die beiden Sicherheitselemente sind übereinander angeordnet, sodass sie sich zumindest teilweise überdecken.

Das Ausführen der maschinenlesbaren Programminstruktionen 132 veranlasst das Steuersystem 126 ferner dazu ein Personalisieren beider Sicherheitselemente mittels des abrasiven Bearbeitungsverfahrens auszuführen. Das das Personalisieren umfasst ein deckungsgleiches Einbringen einer Personalisierungsinformation in beide Sicherheitselemente unter Verwendung des Lasers 124. Aus dem Ausführen des abrasiven Bearbeitungsverfahrens unter Verwendung des Lasers resultiert eine Materialabtragung, welche sich von einer Oberfläche des Verbundkörpers ausgehend durch das erste Sicherheitselement und das zweite Sicherheitselement hindurch erstreckt.

Figur 11 zeigt ein schematisches Diagramm einer zweiten exemplarischen Personalisierungsvorrichtung 126 zum Personalisieren eines Ausweis-, Wert- oder Sicherheitsdokuments. Die in der Figur 11 gezeigte zweite exemplarische Personalisierungsvorrichtung 126 entspricht der Personalisierungsvorrichtung 126 der Figur 10 mit dem Unterschied, dass es sich im Falle der Figur 11 bei dem abrasiven Bearbeitungsverfahren um ein spanendes Bearbeitungsverfahren, beispielsweise ein Fräsverfahren, handelt. Das Fräsverfahren wird unter Verwendung eines Fräswerkzeugs 125 ausgeführt, welches mit dem Rohling 115 zur fräsenden Bearbeitung, d.h. zum Materialabtragen, in Eingriff tritt.

Figur 12 zeigt ein schematisches Diagramm einer exemplarischen Prüfvorrichtung 140 zum Prüfen einer Personalisierung eines Ausweis-, Wert- oder Sicherheitsdokuments 100. Bei dem Ausweis-, Wert- oder Sicherheitsdokuments 100 handelt es sich beispielsweise um ein Ausweis-, Wert- oder Sicherheitsdokuments 100, welches mit der Personalisierungsvorrichtung 126 der Figur 10 oder 11 personalisiert wurde. Die Prüfvorrichtung 140 umfasst eine Aufnahme 142 zum Bereitstellen des Ausweis-, Wert- oder Sicherheitsdokuments 100 in einer Prüfposition, d.h. in einem Erfassungsbereich eines Prüfsensor 144 der Prüfvorrichtung 140. Die Prüfvorrichtung 140 umfasst ein oder mehrere Prüfsensoren 144. Ein Prüfsensor 144 kann dazu konfiguriert sein Licht unterschiedlicher Spektralbereiche, z.B. Licht im sichtbaren Spektrum, UV-A-Licht, und/oder Infrarotlicht zu erfassen. Ferner kann ein Prüfsensor 144 dazu konfiguriert sein Licht in einem bestimmten Spektralbereich zu erfassen. Beispielsweise ist zum Erfassen von Licht in unterschiedlichen Spektralbereichen ein Prüfsensor 140 vorgesehen. Nach alternativen Ausführungsformen sind zum Erfassen von Licht in unterschiedlichen Spektralbereichen unterschiedliche Prüfsensoren 144 vorgesehen. Die Prüfvorrichtung 140 umfasst ferner ein oder mehrere Emitter 145, 147 zum Prüfen von Sicherheitsmerkmalen der Sicherheitselemente mittels ein oder mehr Verifikationsverfahren. Die unterschiedlichen Emitter 145, 147 sind beispielsweise dazu konfiguriert die unterschiedlichen Sicherheitsmerkmale mittels Bestrahlung mit Licht in unterschiedlichen Spektralbereichen, z.B. mit Licht im sichtbaren Spektrum, mit UV-A-Licht, mit Infrarotlicht erkennbar zu machen. Zudem kann ein und derselbe Emitter 145, 147 dazu konfiguriert sein das Ausweis-, Wert- oder Sicherheitsdokuments 100 unter unterschiedlichen Winkeln zu bestrahlen, welche beispielsweise unterschiedlichen Verifikationsverfahren entsprechen. So können die Emitter 145, 147 beispielsweise in unterschiedlichen Winkeln relativ zu einer dem Prüfsensor 144 zugewandten Oberfläche des Verbundkörpers der Ausweis-, Wert- oder Sicherheitsdokuments 100 angeordnet/ausgerichtet werden. Alternativ können die Emitter 145, 147 jeweils fest unter unterschiedlichen Winkeln relativ zu einer dem Prüfsensor 144 zugewandten Oberfläche des Verbundkörpers der Ausweis-, Wert- oder Sicherheitsdokuments 100 angeordnet/ausgerichtet sein. So kann beispielsweise eine Bestrahlung mit Auflicht senkrecht auf die Oberfläche des Verbundkörpers erfolgen, welche dem Prüfsensor 144 zugewandt ist. Beispielsweise kann eine Bestrahlung mit Seitenlicht unter einem Winkel größer 0° und kleiner 90°, einem Winkel von 30° bis 60° oder einem Winkel von 45° relativ zur Oberfläche des Verbundkörpers erfolgen. Beispielsweise kann eine Bestrahlung mit Durchlicht senkrecht auf die Oberfläche des Verbundkörpers erfolgen, welche von dem Prüfsensor 144 abgewandt ist und der dem Prüfsensor zugewandten Oberfläche gegenüber liegt.

Die Prüfvorsichtung 140 umfasst ferner ein Steuersystem 146 mit einem Prozessor 148 und einem Speicher 150 mit maschinenlesbaren Programminstruktionen 152. Ein Ausführen der maschinenlesbaren Programminstruktionen 152 durch den Prozessor 148 veranlasst das Steuersystem 146 dazu die Prüfvorrichtung 140 so zu steuern, dass das Ausweis-, Wert- oder Sicherheitsdokuments 100 unter Verwendung der Aufnahme 142 in der Prüfposition bereitgestellt wird. Unter Verwendung eines oder mehrerer Prüfsensoren 144 sowie eines oder mehrerer Emitter 145, 147 wird geprüft, ob eine Personalisierungsinformation deckungsgleich in mindestens zwei Sicherheitselementen in Form einer Materialabtragung eingebracht ist, wobei sich die Materialabtragung von einer Oberfläche des Verbundkörpers ausgehend durch beide Sicherheitselement hindurch erstreckt.

Beispielsweise wird das Ausweis-, Wert- oder Sicherheitsdokument 100 zum Ausführen unterschiedlicher Verifikationsverfahren mittels der Emitter 145, 147 mit Licht in unterschiedlichen Spektralbereichen bestrahlt und die Reflexionen der Sicherheitselemente jeweils von den ein oder mehr Prüfsensoren 144 erfasst. Beispielsweise umfassen die Sicherheitselemente unterschiedliche Sicherheitsmerkmale, welche in unterschiedlichen Spektralbereichen sichtbar und/oder hervorgehoben sind. Die Reflexionen der Sicherheitselemente umfassen jeweils eine Kopie der Personalisierungsinformation, z.B. in Form eines Negativs und/oder Positivs. Die Materialabtragung bildet dabei eine Struktur, welche nicht oder nicht so wie der restliche Bereich des Sicherheitselements Licht reflektiert. Von dem Prozessor 148 können beispielsweise Bilder der Reflexionen des Ausweis-, Wert- oder Sicherheitsdokuments 100 rekonstruiert werden. In den rekonstruierten Bildern kann jeweils eine Kopie der Personalisierungsinformationen erfasst werden, beispielsweise mittels eines Bilderkennungsalgorithmus. Zudem können die Bilder der Reflexionen der unterschiedliche Sicherheitselemente überlagert werden, um festzustellen, ob die Kopien der Personalisierungsinformation deckungsgleich in die Sicherheitselemente eingebracht sind. Das Überlagern kann beispielsweise ein Anwenden eines Bildregistrierungsverfahrens auf die Bilder umfassen.

Figur 13 zeigt ein Flussdiagramm eines exemplarischen Verfahrens zum Personalisieren eines Ausweis-, Wert- oder Sicherheitsdokuments. In Schritt 200 wird das Ausweis-, Wert- oder Sicherheitsdokument bereitgestellt. In Schritt 202 wird mittels eines abrasiven Bearbeitungsverfahrens, beispielsweise mittels Laserbestrahlung oder spanender Bearbeitung, eine Materialabtragung ausgehend von einer Oberfläche des Ausweis-, Wert- oder Sicherheitsdokuments durch mehrere Materialschichten hindurch eingebracht. Die Konturen der Materialabtragung bilden eine Personalisierungsinformation, welche sich durch mindestens zwei Sicherheitselemente, die sich zumindest teilweise überdecken, hindurch erstreckt. Somit umfassen beide Sicherheitselemente die entsprechende Personalisierungsinformation als Negativ. Mit anderen Worten werden beide Sicherheitselemente zusammen mit den gleichen Personalisierungsinformation personalisiert. Dies erfolgt beispielsweise in einem Arbeitsgang. In einem fakultativen Schritt 204 wird die Materialabtragung versiegelt. Hierzu wird die Materialabtragung beispielsweise mit einem fluoreszierenden Lack verfüllt.

Figur 14 zeigt ein Flussdiagramm eines exemplarischen Verfahrens zum Prüfen einer Personalisierung eines Ausweis-, Wert- oder Sicherheitsdokuments. In Schritt 300 wird das Ausweis-, Wert- oder Sicherheitsdokument bereitgestellt. In Schritt 302 wird geprüft, ob zumindest zwei Sicherheitsmerkmale des Ausweis-, Wert- oder Sicherheitsdokuments mindestens zweier Materialschichten die Personalisierungsinformation als Negativ in einem Überlappbereich umfassen, in welchem sich die Sicherheitsmerkmale überdecken. Beispielsweise kommen hierfür zwei unterschiedliche Verifikationsverfahren zum Einsatz, wobei ein erstes der beiden Sicherheitsmerkmale mittels eines ersten Verifikationsverfahrens sichtbar gemacht wird, während das zweite Sicherheitsmerkmal nicht sichtbar ist, sodass nur die negativen Kopien der Personalisierungsinformation des ersten Sicherheits-elements sichtbar ist. Ferner erfolgt ein Anwenden eines zweiten Verifikationsverfahrens, welches das zweite Sicherheitsmerkmal sichtbar macht, während das erste Sicherheitsmerkmal nicht sichtbar ist bzw. nicht in einer Form sichtbar ist, dass die Personalisierungsinformation innerhalb des ersten Sicherheitselements sichtbar ist. Alternativ kann durch das zweite Verifikationsverfahren das zweite Sicherheitselement gegenüber dem ersten Sicherheitselement hervorgehoben werden. Durch das ausschließliche Sichtbarmachen und/oder Hervorheben des zweiten Sicherheitselements wird die Kopie der Personalisierungsinformation des zweiten Sicherheitselements als Negativ sichtbar gemacht bzw. hervorgehoben. Sind beide Personalisierungsinformationen beider Sicherheitselemente deckungsgleich, sind die Personalisierungsinformationen valide und die Prüfung erfolgreich. Nach Ausführungsformen kann zusätzlich geprüft werden, ob die Personalisierungsinformationen selbst, d.h. die Materialabtragung, deren Konturen die Personalisierungsinformation bereitstellt, selbst durch ein weiteres Verifikationsverfahren sichtbar gemacht und/oder hervorgehoben werden kann. Beispielsweise kann die Materialabtragung mit einem fluoreszierenden Lack verfüllt sein, welcher unter Bestrahlung mit UV-Licht sichtbar ist. Zusätzlich oder alternativ kann zudem eine haptische Prüfung erfolgen, ob die Materialabtragungen spürbar als Vertiefung ausgehend von der Oberfläche des Ausweis-, Wert- oder Sicherheitsdokuments ertastbar sind.

### Bezugszeichenliste

- 100: Ausweis-, Wert- oder Sicherheitsdokument
- 101: Verbundkörper
- 102: Sicherheitselement
- 104: Sicherheitselement
- 106: Überlappbereich
- 108: Oberfläche
- 110: Materialabtragung
- 111: Füllmaterial
- 112: Zusatzelemente/-informationen
- 114.1-4: Materialschichten
- 115: Rohling
- 116: Restabschnitt
- 118: Oberfläche
- 120: Personalisierungsvorrichtung
- 122: Aufnahme
- 124: Laser
- 125: Fräswerkzeug
- 126: Steuersystem
- 128: Prozessor
- 130: Speicher
- 132: Programminstruktionen
- 140: Prüfvorrichtung
- 142: Aufnahme
- 144: Prüfsensor
- 145: Strahler
- 146: Steuersystem
- 147: Strahler
- 148: Prozessor
- 150: Speicher
- 152: Programminstruktionen

## Patentansprüche

1. Verfahren zum Personalisieren eines Ausweis-, Wert- oder Sicherheitsdokuments (100), welches einen kartenförmigen Verbundkörper (101) mit einer Mehrzahl von Materialschichten (114.1-4) umfasst,
wobei die Mehrzahl von Materialschichten (114.1-4) eine erste Materialschicht (114.2) mit einem ersten Sicherheitselement (102) und eine zweite Materialschicht (114.3) mit einem zweiten Sicherheitselement (104) umfasst, wobei die beiden Sicherheitselemente (102, 104) übereinander angeordnet sind, sodass sie sich zumindest teilweise überdecken,
wobei das Verfahren umfasst:
• Bereitstellen eines Rohlings des Ausweis-, Wert- oder Sicherheitsdokuments (100), welcher den kartenförmigen Verbundkörper (101) umfasst,
• Personalisieren beider Sicherheitselemente (102, 104), wobei das Personalisieren ein deckungsgleiches Einbringen einer Personalisierungsinformation in beide Sicherheitselemente (102, 104) unter Verwendung eines abrasiven Bearbeitungsverfahrens umfasst, wobei sich eine aus der Verwendung des abrasiven Bearbeitungsverfahrens resultierende Materialabtragung (110) von einer Oberfläche (108) des Verbundkörpers (101) ausgehend durch das erste Sicherheitselement (102) und das zweite Sicherheitselement (104) hindurch erstreckt.

2. Verfahren nach Anspruch 1, wobei die beiden Sicherheitselement (102, 104) jeweils zumindest ein Sicherheitsmerkmal umfassen, wobei es sich bei den beiden Sicherheitsmerkmalen um zwei unterschiedliche Sicherheitsmerkmal handelt, welche unter Verwendung unterschiedlicher Verifikationsverfahren sichtbar sind.

3. Verfahren nach Anspruch 2, wobei die unterschiedlichen Verifikationsverfahren zumindest zwei der folgenden unterschiedlichen Verifikationsverfahren umfassen: Bestrahlung mit Licht im sichtbaren Spektrum, Durchlichtbestrahlung im sichtbaren Spektrum, Seitenlichtbestrahlung im sichtbaren Spektrum, Bestrahlung mit UV-Licht, Bestrahlung mit IR-Licht.

4. Verfahren nach einem der vorangehenden Ansprüche, wobei sich die Materialabtragung (110) ausgehend von der Oberfläche (108) des Verbundkörpers (101) durch eine Anzahl von Materialschichten (114.1-3) hindurcherstreckt, welche geringer als die von dem Verbundkörper (101) umfasste Mehrzahl von Materialschichten (114.1-4) ist.

5. Verfahren nach einem der vorangehenden Ansprüche, wobei der Verbundkörper (101) mehr als zwei Sicherheitselemente (102, 104) umfasst, welche übereinander angeordnet sind, sodass sie sich zumindest teilweise überdecken, wobei sich die Materialabtragung (110) durch die mehr als zwei Sicherheitselemente (102. 104) hindurch erstreckt.

6. Verfahren nach Anspruch 5, wobei die mehr als zwei Sicherheitselement (102, 104) jeweils zumindest ein Sicherheitsmerkmal umfassen, wobei es sich bei den mehr als zwei Sicherheitsmerkmalen jeweils um unterschiedliche Sicherheitsmerkmal handelt, welche unter Verwendung unterschiedlicher Verifikationsverfahren sichtbar sind.

7. Verfahren nach einem der vorangehenden Ansprüche, wobei die Materialabtragung (110) mittels des abrasiven Bearbeitungsverfahrens ausgehend von der Oberfläche (108) des Verbundkörpers (101), vorzugsweise in einem kontinuierlichen Bearbeitungsvorgang, erfolgt.

8. Verfahren nach einem der vorangehenden Ansprüche, wobei das abrasive Bearbeitungsverfahren ein Abtragen von Material unter Verwendung eines Lasers umfasst oder
wobei das abrasive Bearbeitungsverfahren ein Abtragen von Material unter Verwendung eines spanenden Bearbeitungswerkzeugs, vorzugsweise eines Fräswerkzeugs, umfasst.

9. Verfahren nach einem der vorangehenden Ansprüche, wobei es sich bei den Sicherheitselementen (102, 104) um Sicherheitselemente aus der folgenden Gruppe handelt: holographisches Sicherheitselement, ein metallisiertes Sicherheitselement, ein farbiges Sicherheitselement, ein fluoreszierendes Sicherheitselement, und/oder
wobei die Materialabtragung (110) ein weiteres Sicherheitsmerkmal bereitstellt, welches unter Verwendung eines weiteren Verifikationsverfahrens sichtbar ist, und/oder
wobei die Materialabtragung (110) ein haptisches Sicherheitsmerkmal bereitstellt.

10. Verfahren nach einem der vorangehenden Ansprüche, wobei das Verfahren ferner ein zumindest teilweises Verfüllen der Materialabtragung (110) mit einem Füllmaterial (111) umfasst.

11. Verfahren nach Anspruch 10, wobei das Verfahren ein vollständiges Verfüllen in Form eines Versiegelns der Materialabtragung (110) mit dem Füllmaterial (111) umfasst und/oder
wobei das Verfüllen ein Verfüllen mit einem fluoreszierenden Material als Füllmaterial (111) umfasst.

12. Personalisierungsvorrichtung (120) zum Personalisieren eines Ausweis-, Wert- oder Sicherheitsdokuments (100), welches einen kartenförmigen Verbundkörper (101) mit einer Mehrzahl von Materialschichten (114.1-4) umfasst, wobei die Mehrzahl von Materialschichten (114.1-4) eine erste Materialschicht (114.2) mit einem ersten Sicherheitselement (102) und eine zweite Materialschicht (114.3) mit einem zweiten Sicherheitselement (104) umfasst, wobei die beiden Sicherheitselement (102, 104) übereinander angeordnet sind, sodass sie sich zumindest teilweise überdecken,
wobei die Personalisierungsvorrichtung (120) eine Aufnahme (122) zum Bereitstellen eines Rohlings des Ausweis-, Wert- oder Sicherheitsdokuments (100) umfasst, welcher den kartenförmigen Verbundkörper (101) umfasst, ein Bearbeitungswerkzeug (124, 125) zum Ausführen eines abrasiven Bearbeitungsverfahrens, ein Steuersystem (126) mit einem Prozessor (128) und einem Speicher (130) mit maschinenlesbaren Programminstruktionen (132), wobei ein Ausführen der maschinenlesbaren Programminstruktionen (132) durch den Prozessor (128) das Steuersystem (126) dazu veranlasst die Personalisierungsvorrichtung (120) so zu steuern, dass die Personalisierungsvorrichtung (120) folgendes Verfahren ausführt:
• Bereitstellen des Rohlings des Ausweis-, Wert- oder Sicherheitsdokuments (100) unter Verwendung der Aufnahme (122),
• Personalisieren beider Sicherheitselemente (102, 104), wobei das Personalisieren ein deckungsgleiches Einbringen einer Personalisierungsinformation in beide Sicherheitselemente (102, 104) unter Verwendung des Bearbeitungswerkzeugs (124, 125) zum Ausführen des abrasiven Bearbeitungsverfahrens umfasst, wobei sich eine aus dem Ausführen des abrasiven Bearbeitungsverfahrens resultierende Materialabtragung (110) von einer Oberfläche (108) des Verbundkörpers (101) ausgehend durch das erste Sicherheitselement (102) und das zweite Sicherheitselement (104) hindurch erstreckt.

13. Ausweis-, Wert- oder Sicherheitsdokument (100), welches einen kartenförmigen Verbundkörper (101) mit einer Mehrzahl von Materialschichten (114.1-4) umfasst, wobei die Mehrzahl von Materialschichten (114.1-4) eine erste Materialschicht (114.2) mit einem ersten Sicherheitselement (102) und eine zweite Materialschicht (114.3) mit einem zweiten Sicherheitselement (104) umfasst, wobei die beiden Sicherheitselemente (102, 104) übereinander angeordnet sind, sodass sie sich zumindest teilweise überdecken, wobei das Ausweis-, Wert- oder Sicherheitsdokument (100) eine Personalisierungsinformation umfasst, welche in Form einer Materialabtragung (110) deckungsgleich in beide Sicherheitselemente (102, 104) eingebracht ist, wobei sich die Materialabtragung (110) von einer Oberfläche (108) des Verbundkörpers (101) ausgehend durch das erste Sicherheitselement (102) und das zweite Sicherheitselement (104) hindurch erstreckt.

14. Verfahren zum Prüfen einer Personalisierung eines Ausweis-, Wert- oder Sicherheitsdokuments (100) nach Anspruch 13, wobei das Verfahren umfasst:
• Bereitstellen des Ausweis-, Wert- oder Sicherheitsdokuments (100),
• Prüfen, ob eine Personalisierungsinformation deckungsgleich in mindestens zwei Sicherheitselemente (102, 104) mindestens zweier Materialschichten (114.2-3) eines Verbundkörpers (101) des Ausweis-, Wert- oder Sicherheitsdokuments (100) in Form einer Materialabtragung (110) eingebracht ist, wobei sich die Materialabtragung (110) von einer Oberfläche (108) des Verbundkörpers (101) ausgehend durch beide Sicherheitselemente (102, 104) hindurch erstreckt.

15. Prüfvorrichtung (140) zum Prüfen einer Personalisierung eines Ausweis-, Wert- oder Sicherheitsdokuments (100) nach Anspruch 13, wobei die Prüfvorrichtung (140) eine Aufnahme (142) zum Bereitstellen des Ausweis-, Wert- oder Sicherheitsdokuments (100) umfasst, zumindest einen Prüfsensor (144) zum Prüfen mindestens zweier Sicherheitselemente (102, 104) mindestens zweier Materialschichten (114.2-3) eines Verbundkörpers (101) des Ausweis-, Wert- oder Sicherheitsdokuments (100), ein Steuersystem (146) mit einem Prozessor (148) und einem Speicher (150) mit maschinenlesbaren Programminstruktionen (152), wobei ein Ausführen der maschinenlesbaren Programminstruktionen (152) durch den Prozessor (148) das Steuersystem (146) dazu veranlasst die Prüfvorrichtung (140) so zu steuern, dass die Prüfvorrichtung (140) folgendes Verfahren ausführt:
• Bereitstellen des Ausweis-, Wert- oder Sicherheitsdokuments (100) unter Verwendung der Aufnahme (142),
• Prüfen unter Verwendung des mindestens einen Prüfsensors (144), ob eine Personalisierungsinformation deckungsgleich in den mindestens zwei Sicherheitselementen (102, 104) in Form einer Materialabtragung (110) eingebracht ist, wobei sich die Materialabtragung (110) von einer Oberfläche (108) des Verbundkörpers (101) ausgehend durch beide Sicherheitselement (102, 104) hindurch erstreckt.

## Claims

1. A method for personalising an identity, value or security document (100) which comprises a card-shaped composite body (101) comprising a plurality of material layers (114.1-4), wherein the plurality of material layers (114.1-4) comprises a first material layer (114.2) with a first security element (102) and a second material layer (114.3) with a second security element (104), wherein the two security elements (102, 104) are arranged one above the other so that they at least partially overlap,
wherein the method comprises the steps of:
• providing a blank of the identity, value or security document (100), said blank comprising the card-shaped composite body (101),
• personalising both security elements (102, 104), wherein the personalisation comprises introducing personalisation information into both security elements (102, 104) congruently using an abrasive processing method, wherein a material removal (110) resulting from the use of the abrasive processing method extends starting from a surface (108) of the composite body (101) through the first security element (102) and the second security element (104).

2. The method according to claim 1, wherein the two security elements (102, 104) each comprise at least one security feature, wherein the two security features are two different security features which are visible using different verification methods.

3. The method according to claim 2, wherein the different verification methods comprise at least two of the following different verification methods: irradiation with light in the visible spectrum, transmitted-light irradiation in the visible spectrum, side-light irradiation in the visible spectrum, irradiation with UV light, irradiation with IR light.

4. The method according to any one of the preceding claims, wherein the material removal (110) extends starting from the surface (108) of the composite body (101) through a number of material layers (114.1-3) that is lower than the plurality of material layers (114.1-4) comprised by the composite body (101).

5. The method according to any one of the preceding claims, wherein the composite body (101) comprises more than two security elements (102, 104) which are arranged one above the other so that they at least partially overlap, wherein the material removal (110) extends through the more than two security elements (102, 104).

6. The method according to claim 5, wherein the more than two security elements (102, 104) each comprise at least one security feature, wherein the more than two security features are each different security features which are visible using different verification methods.

7. The method according to any one of the preceding claims, wherein the material removal (110) is performed by means of the abrasive processing method starting from the surface (108) of the composite body (101), preferably in a continuous processing operation.

8. The method according to any one of the preceding claims, wherein the abrasive processing method comprises a removal of material using a laser, or
wherein the abrasive processing method comprises a removal of material using a machining tool, preferably a milling tool.

9. The method according to any one of the preceding claims, wherein the security elements (102, 104) are security elements from the following group: holographic security element, a metallised security element, a colour security element, a fluorescent security element, and/or
wherein the material removal (110) provides a further security feature that is visible using a further verification method, and/or
wherein the material removal (110) provides a haptic security feature.

10. The method according to any one of the preceding claims, wherein the method further comprises an at least partial filling of the material removal (110) with a filler material (111).

11. The method according to claim 10, wherein the method comprises a complete filling in the form of a sealing of the material removal (110) with the filling material (111), and/or
wherein the filling comprises a filling with a fluorescent material as filling material (111).

12. A personalising device (120) for personalising an identity, value or security document (100) which comprises a card-shaped composite body (101) comprising a plurality of material layers (114.1-4), wherein the plurality of material layers (114.1-4) comprises a first material layer (114.2) with a first security element (102) and a second material layer (114.3) with a second security element (104), wherein the two security elements (102, 104) are arranged one above the other so that they at least partially overlap,
wherein the personalising device (120) comprises a receptacle (122) for providing a blank of the identity, value or security document (100) comprising the card-shaped composite body (101), a processing tool (124, 125) for executing an abrasive processing method, a control system (126) with a processor (128) and a memory (130) with machine-readable program instructions (132), wherein an execution of the machine-readable program instructions (132) by the processor (128) prompts the control system (126) to control the personalising device (120) so that the personalising device (120) executes the following method:
• providing the blank of the identity, value or security document (100) using the receptacle (122),
• personalising both security elements (102, 104), wherein the personalisation comprises a congruent introduction of personalisation information into both security elements (102, 104) using the processing tool (124, 125) to carry out the abrasive processing method, wherein a material removal (110) resulting from the execution of the abrasive processing method extends starting from a surface (108) of the composite body (101) through the first security element (102) and the second security element (104).

13. An identity, value or security document (100) which comprises a card-shaped composite body (101) comprising a plurality of material layers (114.1-4), wherein the plurality of material layers (114.1-4) comprises a first material layer (114.2) with a first security element (102) and a second material layer (114.3) with a second security element (104), wherein the two security elements (102, 104) are arranged one above the other so that they at least partially overlap, wherein the identity, value or security document (100) comprises personalisation information which is introduced congruently into both security elements (102, 104), wherein the material removal (110) extends starting from a surface (108) of the composite body (101) through the first security element (102) and the second security element (104).

14. A method for checking a personalisation of an identity, value or security document (100) according to claim 13,
wherein the method comprises the steps of:
• providing the identity, value or security document (100),
• checking whether personalisation information has been introduced congruently into at least two security elements (102, 104) of at least two material layers (114.2-3) of a composite body (101) of the identity, value or security document (100) in the form of a material removal (110), wherein the material removal (110) extends starting from a surface (108) of the composite body (101) through both security elements (102, 104).

15. A checking device (140) for checking a personalisation of an identity, value or security document (100) according to claim 13, wherein the checking device (140) comprises a receptacle (142) for providing the identity, value or security document (100), at least one checking sensor (144) for checking at least two security elements (102, 104) of at least two material layers (114.2-3) of a composite body (101) of the identity, value or security document (100), a control system (146) with a processor (148) and a memory (150) with machine-readable program instructions (152), wherein an execution of the machine-readable program instructions (152) by the processor (148) prompts the control system (146) to control the checking device (140) so that the checking device (140) executes the following method:
• providing the identity, value or security document (100) using the receptacle (142),
• checking, using the at least one checking sensor (144), whether personalisation information has been introduced congruently into the at least two security elements (102, 104) in the form of a material removal (110), wherein the material removal (110) extends starting from a surface (108) of the composite body (101) through both security elements (102, 104).

## Revendications

1. Procédé de personnalisation d'un document d'identité, de valeur ou de sécurité (100) qui comprend un corps composite en forme de carte (101) comprenant une pluralité de couches de matière (114.1-4),
dans lequel la pluralité de couches de matière (114.1-4) comprend une première couche de matière (114.2) avec un premier élément de sécurité (102) et une seconde couche de matière (114.3) avec un second élément de sécurité (104), dans lequel les deux éléments de sécurité (102, 104) sont agencés l'un au-dessus de l'autre de sorte à se superposer au moins partiellement,
dans lequel le procédé comprend les étapes consistant à :
• fournir une ébauche du document d'identité, de valeur ou de sécurité (100), ladite ébauche comprenant le corps composite en forme de carte (101),
• personnaliser les deux éléments de sécurité (102, 104), dans lequel la personnalisation comprend une étape consistant à introduire des informations de personnalisation dans les deux éléments de sécurité (102, 104) en utilisant de manière concordante un procédé de traitement abrasif, dans lequel une élimination de matière (110) résultant de l'utilisation du procédé de traitement abrasif s'étend depuis une surface (108) du corps composite (101) à travers le premier élément de sécurité (102) et le second élément de sécurité (104).

2. Procédé selon la revendication 1, dans lequel les deux éléments de sécurité (102, 104) comprennent chacun au moins une caractéristique de sécurité, dans lequel les deux caractéristiques de sécurité sont deux caractéristiques de sécurité différentes qui sont visibles en utilisant des procédés de vérification différents.

3. Procédé selon la revendication 2, dans lequel les procédés de vérification différents comprennent au moins deux des procédés de vérification différents suivants : irradiation par lumière dans le spectre visible, irradiation par lumière transmise dans le spectre visible, irradiation par lumière latérale dans le spectre visible, irradiation par lumière UV, irradiation par lumière IR.

4. Procédé selon l'une quelconque des revendications précédentes, dans lequel l'élimination de matière (110) s'étend depuis la surface (108) du corps composite (101) à travers un nombre de couches de matière (114.1-3) qui est inférieur à celui de la pluralité de couches de matière (114.1-4) comprises par le corps composite (101).

5. Procédé selon l'une quelconque des revendications précédentes, dans lequel le corps composite (101) comprend plus de deux éléments de sécurité (102, 104) qui sont agencés l'un au-dessus de l'autre de sorte à se superposer au moins partiellement, dans lequel l'élimination de matière (110) s'étend à travers les plus de deux éléments de sécurité (102, 104).

6. Procédé selon la revendication 5, dans lequel les plus de deux éléments de sécurité (102, 104) comprennent chacun au moins une caractéristique de sécurité, dans lequel les plus de deux caractéristiques de sécurité sont chacune des caractéristiques de sécurité différentes qui sont visibles en utilisant des procédés de vérification différents.

7. Procédé selon l'une quelconque des revendications précédentes, dans lequel l'élimination de matière (110) est réalisée au moyen du procédé de traitement abrasif depuis la surface (108) du corps composite (101), préférentiellement dans une opération de traitement en continu.

8. Procédé selon l'une quelconque des revendications précédentes, dans lequel le procédé de traitement abrasif comprend une élimination de matière en utilisant un laser, ou
dans lequel le procédé de traitement abrasif comprend une élimination de matière en utilisant un outil d'usinage, préférentiellement un outil de meulage.

9. Procédé selon l'une quelconque des revendications précédentes, dans lequel les éléments de sécurité (102, 104) sont des éléments de sécurité issus du groupe suivant :
élément de sécurité holographique, élément de sécurité métallisé, élément de sécurité coloré, élément de sécurité fluorescent, et/ou
dans lequel l'élimination de matière (110) fournit une caractéristique de sécurité supplémentaire qui est visible en utilisant un procédé de vérification supplémentaire, et/ou
dans lequel l'élimination de matière (110) fournit une caractéristique de sécurité haptique.

10. Procédé selon l'une quelconque des revendications précédentes, dans lequel le procédé comprend en outre un colmatage au moins partiel de l'élimination de matière (110) par un matériau de colmatage (111).

11. Procédé selon la revendication 10, dans lequel le procédé comprend un colmatage complet sous la forme d'une étanchéification de l'élimination de matière (110) par le matériau de colmatage (111), et/ou
dans lequel le colmatage comprend un colmatage avec un matériau fluorescent en tant que matériau de colmatage (111).

12. Dispositif de personnalisation (120) d'un document d'identité, de valeur ou de sécurité (100) qui comprend un corps composite en forme de carte (101) comprenant une pluralité de couches de matière (114.1-4), dans lequel la pluralité de couches de matière (114.1-4) comprend une première couche de matière (114.2) avec un premier élément de sécurité (102) et une seconde couche de matière (114.3) avec un second élément de sécurité (104), dans lequel les deux éléments de sécurité (102, 104) sont agencés l'un au-dessus de l'autre de sorte à se superposer au moins partiellement, dans lequel le dispositif de personnalisation (120) comprend un réceptacle (122) destiné à fournir une ébauche du document d'identité, de valeur ou de sécurité (100) comprenant le corps composite en forme de carte (101), un outil de traitement (124, 125) destiné à exécuter un procédé de traitement abrasif, un système de commande (126) avec un processeur (128) et une mémoire (130) avec des instructions de programme lisibles par machine (132), dans lequel une exécution des instructions de programme lisibles par machine (132) par le processeur (128) invite le système de commande (126) à commander le dispositif de personnalisation (120) de telle sorte que le dispositif de personnalisation (120) exécute le procédé suivant consistant à :
• fournir l'ébauche du document d'identité, de valeur ou de sécurité (100) en utilisant le réceptacle (122),
• personnaliser les deux éléments de sécurité (102, 104), dans lequel la personnalisation comprend une introduction concordante d'informations de personnalisation dans les deux éléments de sécurité (102, 104) en utilisant l'outil de traitement (124, 125) pour mettre en œuvre le procédé de traitement abrasif, dans lequel une élimination de matière (110) résultant de l'exécution du procédé de traitement abrasif s'étend depuis une surface (108) du corps composite (101) à travers le premier élément de sécurité (102) et le second élément de sécurité (104).

13. Document d'identité, de valeur ou de sécurité (100) qui comprend un corps composite en forme de carte (101) comprenant une pluralité de couches de matière (114.1-4), dans lequel la pluralité de couches de matière (114.1-4) comprend une première couche de matière (114.2) avec un premier élément de sécurité (102) et une seconde couche de matière (114.3) avec un second élément de sécurité (104), dans lequel les deux éléments de sécurité (102, 104) sont agencés l'un au-dessus de l'autre de sorte à se superposer au moins partiellement, dans lequel le document d'identité, de valeur ou de sécurité (100) comprend des informations de personnalisation qui sont introduites de manière concordante dans les deux éléments de sécurité (102, 104), dans lequel l'élimination de matière (110) s'étend depuis une surface (108) du corps composite (101) à travers le premier élément de sécurité (102) et le second élément de sécurité (104).

14. Procédé de contrôle d'une personnalisation d'un document d'identité, de valeur ou de sécurité (100) selon la revendication 13, dans lequel le procédé comprend les étapes consistant à :
• fournir le document d'identité, de valeur ou de sécurité (100),
• contrôler si les informations de personnalisation ont été introduites de manière concordante dans au moins deux éléments de sécurité (102, 104) d'au moins deux couches de matière (114.2-3) d'un corps composite (101) du document d'identité, de valeur ou de sécurité (100) sous la forme d'une élimination de matière (110), dans lequel l'élimination de matière (110) s'étend depuis une surface (108) du corps composite (101) à travers les deux éléments de sécurité (102, 104).

15. Dispositif de contrôle (140) destiné à contrôler une personnalisation d'un document d'identité, de valeur ou de sécurité (100) selon la revendication 13, dans lequel le dispositif de contrôle (140) comprend un réceptacle (142) destiné à fournir le document d'identité, de valeur ou de sécurité (100), au moins un capteur de contrôle (144) destiné à contrôler au moins deux éléments de sécurité (102, 104) d'au moins deux couches de matière (114.2-3) d'un corps composite (101) du document d'identité, de valeur ou de sécurité (100), un système de commande (146) avec un processeur (148) et une mémoire (150) avec des instructions de programme lisibles par machine (152), dans lequel une exécution des instructions de programme lisibles par machine (152) par le processeur (148) invite le système de commande (146) à commander le dispositif de contrôle (140) de telle sorte que le dispositif de contrôle (140) exécute le procédé suivant :
• fournir le document d'identité, de valeur ou de sécurité (100) en utilisant le réceptacle (142),
• contrôler, en utilisant l'au moins un capteur de contrôle (144), si les informations de personnalisation ont été introduites de manière concordante dans les au moins deux éléments de sécurité (102, 104) sous la forme d'une élimination de matière (110), dans lequel l'élimination de matière (110) s'étend depuis une surface (108) du corps composite (101) à travers les deux éléments de sécurité (102, 104).
